# FASCICULE DE BREVET EUROPEEN

(11) **EP 3 612 782 B1**
(45) Date de publication et mention de la délivrance du brevet: **11.05.2022**
(21) Numéro de dépôt: 18717606.0
(22) Date de dépôt: 12.04.2018
(51) Int. Cl.: F28D 15/04

(54) **ÉVAPORATEUR À INTERFACE DE VAPORISATION OPTIMISÉE**
VERDAMPFER MIT OPTIMIERTER VERDAMPFUNGSSCHNITTSTELLE
EVAPORATOR HAVING AN OPTIMIZED VAPORIZATION INTERFACE

(30) Priorité: 18.04.2017 FR 1753365
(43) Date de publication de la demande: 26.02.2020
(73) Titulaire: Euro Heat Pipes, 1400 Nivelles (BE)
(72) Inventeur: DUPONT, Vincent, 1160 Audergheim (BE); VAN OOST, Stéphane, 1331 Rosières (BE); DE TROZ, Vincent, 58052-030 Joao Pessoa (BR); MOHAUPT, Mikael, 7070 Mignault (BE)
(74) Mandataire: Plasseraud IP
(86) Numéro de dépôt international: PCT/EP2018/059450
(87) Numéro de publication internationale: WO 2018/192839

(56) Documents cités:
- WO-A2-2006/107492
- JP-A- H0 814 785
- US-A1- 2009 314 472
- US-B1- 6 227 287

## Description

La présente invention est relative aux évaporateurs, habituellement utilisés dans les systèmes de transfert thermique à fluide de travail diphasique. US 6 227 287 B1 divulgue un évaporateur avec les caractéristiques du préambule de la revendication 1.

Plus précisément, on s'intéresse à l'interface de vaporisation à l'endroit duquel du liquide se transforme en vapeur en absorbant une quantité importante d'énergie calorifique.

Ce genre d'évaporateur est utilisé habituellement pour refroidir un équipement électronique, comme un processeur (CPU, GPU), un module de puissance (IGBT, SiC, Gan etc.), ou tout autre composant électronique dégageant des calories, ou toute autre source de chaleur.

Ce genre d'évaporateur est utilisé dans un système qui comprend un condenseur et des conduites aller et retour pour faire circuler le fluide entre l'évaporateur et le condenseur.

La tendance actuelle de l'électronique amène à devoir évacuer des puissances thermiques importantes sur de petites surfaces.

Dans l'évaporateur, on prévoit au niveau de l'interface entre la mèche capillaire (qui amène le liquide) et l'organe ou la plaque de réception/transfert de calories (en contact avec la source chaude primaire qui amène les calories) des espaces vides qui forment des canaux d'évacuation de la vapeur. Ces canaux de vapeur sont aménagés soit dans la mèche capillaire soit dans l'organe de réception des calories. Le plus courant est de prévoir des rainures de section rectangulaire pour former de tels canaux vapeur, comme par exemple enseigné par le document US5725049 [NASA].

Certains ont essayé d'accroître la capacité thermique en dessinant des canaux vapeur de formes différentes pour accroître la capacité en termes de flux thermique. En effet la présence des canaux vapeur entraine une concentration de la densité de flux de chaleur au contact de la mèche ce qui a conduit les développeurs à privilégier des rainures dites « ré-entrantes » comme par exemple dans le document EP0987509 [Matra Marconi Space].

D'autres ont essayé de minimiser les fuites thermiques parasites, comme par exemple dans le document US6330907 [Mitsubishi], mais la formation de bulles de vapeur dans la zone de contact avec la mèche n'est pas évitée ce qui menace un bon approvisionnement en liquide vers la zone de vaporisation.

Mais on constate que les interfaces de vaporisation connues ne permettent pas de traiter un flux thermique surfacique au-delà de 20 Watts/cm² car les coefficients d'échange thermique se dégradent très fortement avec l'accroissement de la densité de flux de chaleur du fait d'un enfoncement du front de vaporisation à l'intérieur de la mèche primaire. L'accroissement du nombre de bulles de vapeur à l'intérieur de la mèche accroît le risque d'assèchement, c'est-à-dire le risque d'une interruption de l'approvisionnement en liquide à cet endroit, phénomène qu'il convient d'éviter.

Or, il s'avère que les besoins sont désormais plus importants c'est pourquoi les inventeurs ont cherché à optimiser l'interface de vaporisation des évaporateurs dans les boucles de transfert thermique à fluide de travail diphasique.

Dans ce but, l'invention a pour objet un évaporateur à capillaire pour système de transfert thermique, l'évaporateur comprenant :
- un organe de réception (1) des calories comprenant une base (10) et une pluralité de projections (11), chaque projection s'étendant à partir de la base jusqu'à un sommet (12), et dont la taille décroît avec l'éloignement par rapport à la base, chaque projection ayant des flancs latéraux (13),
- une mèche primaire (2) en premier matériau poreux et présentant une face frontale (20) adjacente au sommet des projections, les flancs latéraux des projections délimitant avec la mèche primaire des espaces vides formant des canaux de vapeur (4), caractérisé en ce que les flancs latéraux des projections sont revêtus d'une couche fine (3) de matériau poreux, de préférence d'un second matériau différent du premier matériau.

Par le vocable « *couche fine »,* on entend une couche d'épaisseur inférieure à 1 mm. Les inventeurs ont constaté qu'avantageusement une épaisseur faible associée aux projections concourait à l'obtention d'une bonne performance.

Il faut noter que la couche fine de matériau poreux est en contact avec la mèche primaire au niveau d'une zone de jonction, à l'endroit de laquelle à l'endroit de laquelle transite du liquide depuis la mèche primaire vers par la couche fine de matériau poreux formant une mèche dite secondaire.

Par le vocable « *dont la taille décroît avec l'éloignement par rapport à la base»,* il faut comprendre qu'au moins une dimension de la projection (11) décroît au fur et à mesure que l'on s'éloignait de la base (10).

Avantageusement, le fluide en phase liquide est pompé par capillarité depuis la mèche primaire jusque dans la couche fine qui revêt les projections à l'endroit duquel la vaporisation a lieu ; la surface d'échange est augmentée. Grâce à ces dispositions, on obtient une interface d'évaporation capable de traiter un flux thermique supérieur à 50 Watts/cm², avec des coefficients d'échanges thermiques W/(m²K) bien supérieurs à ceux de l'art connu et, en fonction des différentes configurations possibles l'interface d'évaporation sera même capable de traiter plusieurs dizaines, voire centaines, de Watts/cm².

Aussi, on remarque que dans la zone du sommet des projections, le flux thermique transféré directement à la mèche primaire est fortement réduit vis-à-vis du flux thermique total (on vaporise principalement sur les flancs) et par conséquent on évite de créer un phénomène d'ébullition dans la zone de contact avec la mèche primaire, autrement dit on évite la surchauffe de la mèche primaire. Ainsi on limite le transfert de flux parasite à la fois en limitant très fortement la pénétration du front de vaporisation dans la mèche primaire et aussi en limitant la surchauffe de l'organe de réception tout en favorisant l'extraction de la vapeur créée dans les canaux dédiés.

Dans divers modes de réalisation de l'invention, on peut éventuellement avoir recours en outre à l'une et/ou à l'autre des dispositions suivantes :
Selon une option, la couche fine peut présenter une épaisseur substantiellement uniforme. Selon cette configuration, on peut prévoir un procédé de fabrication et d'assemblage relativement simple en utilisant une trame tissée métallique qui soit intimement liée à la surface de l'organe de réception.

Selon une option, la couche fine peut présenter une épaisseur non uniforme, la partie la plus épaisse (31) de la couche fine étant disposée au contact de la mèche primaire au voisinage du sommet de chaque projection, et l'épaisseur (EC) de ladite couche fine diminuant en s'éloignant de la mèche primaire. Cette configuration permet d'obtenir une performance globale meilleure en termes de puissance dissipée par unité de surface.

Selon une option, l'organe de réception des calories peut comporter une plaque, ce qui correspond à une configuration plane pour la source de chaleur à refroidir.

Selon une autre option, l'organe de réception des calories peut être formé généralement comme un cylindre, ce qui peut correspondre à une configuration cylindrique pour la source de chaleur à refroidir, qui se trouve être aussi courante que la configuration à plat. Cette configuration cylindrique est courante lors de l'emploi d'un fluide à haute pression, comme l'ammoniac pour les applications spatiales ; dans ce cas on peut avoir une semelle plane, généralement en aluminium, assemblée sur la surface externe de l'évaporateur cylindrique.

Selon une option, les projections peuvent être avantageusement formées sous forme de nervures rectilignes de section trapézoïdale (voire triangulaire); l'organe de réception des calories est ainsi facile à fabriquer par extrusion ou usinage simple (fraisage). Par ailleurs, une telle section trapézoïdale permet une transmission robuste des efforts mécaniques, en particulier induits par l'assemblage en compression des modules de puissance sur l'évaporateur par vissage (ce que ne permettent pas les ailettes conventionnelles fines qui présentent une épaisseur sensiblement constante sur leur hauteur, en particulier avec le cuivre).

Selon une option, les projections sont adjacentes les unes aux autres et chaque canal de vapeur (4) présente une section généralement triangulaire avec une de ses pointes dirigée vers la base de l'organe de réception. La densité des zones recouvertes par la couche fine est ainsi maximisée et par conséquent les échanges thermiques aussi, pour une surface globale disponible donnée.

Selon une option, la section des projections forme un trapèze isocèle symétrique (autrement dit une « dent »), avec le petit côté ayant une longueur au plus de 20 % par rapport à la longueur du grand côté. Autrement dit **D3** < 0,2 **W** ; ainsi sont formés des canaux vapeur de dimension suffisante notamment leur largeur entre les sommets des projections permet un écoulement rapide de la vapeur sans pertes de charge excessives.

Selon une option, le petit côté **D3** (c'est-à-dire la largeur du sommet) a une dimension < 0,3 mm. Les inventeurs ont remarqué que, contrairement aux préjugés de l'homme de l'art, la finesse des sommets n'est pas problématique et est même un avantage si celle-ci est conjuguée avec la présence de la couche fine car elle évite l'apparition de la phase vapeur dans la zone d'approvisionnement en liquide et limite le transfert de flux parasite à travers la mèche primaire.

Selon une option, s'agissant de la géométrie de la section de la projection, le demi-angle d'ouverture au sommet **α** est inférieur à 45°, et de préférence compris entre 5° et 30°.

Ceci correspond au fait que la hauteur des projections H2 est supérieure à 1/2 de leur emprise W sur la base ce qui explique en partie l'augmentation d'efficacité des échanges par une augmentation de la surface efficace.

Selon une option, la mèche primaire est obtenue préférentiellement à partir d'un matériau mauvais conducteur thermique, comme le nickel, l'inox, la céramique ou le téflon ; avec typiquement une conductivité thermique inférieure à 100 W/mK. On évite ainsi de réchauffer le liquide situé de l'autre côté de la mèche primaire et on limite fortement les fuites thermiques parasites.

Selon une option, la couche fine est obtenue à partir d'un bon conducteur thermique, comme le cuivre ou l'aluminium; avec typiquement un coefficient supérieur à 100 W/mK et de préférence supérieur à 380 W/mK.

On favorise ainsi une bonne diffusion de la chaleur dans la couche fine et une bonne répartition des endroits de vaporisation.

Selon une option, le diamètre des pores de la couche fine est inférieur au diamètre des pores de la mèche primaire. On favorise ainsi l'approvisionnement de liquide de la couche fine depuis la mèche primaire et à l'intérieur de la couche fine à partir de la partie la plus épaisse de ladite couche fine.

Selon une option, l'épaisseur **EC** de la couche fine est inférieure à 0,5 mm, de préférence partout où la couche fine est en contact avec la plaque de réception des calories 1. Les inventeurs ont constaté qu'avantageusement une épaisseur aussi faible suffisait à obtenir une bonne performance. Par ailleurs, on remarque que la plaque de réception des calories n'est pas plate (présence des projections 11) contrairement à certaines réalisations de l'art antérieur.

Selon une option, l'épaisseur **H1** de la base est comprise entre 0.5 et 5 mm. On ajuste cette épaisseur pour obtenir une rigidité et une solidité suffisantes en vue de l'assemblage, par exemple par vissage, du composant à refroidir.

Selon une option, la hauteur **H2** des projections est comprise entre 0.5 et 3 mm. On ajuste cette hauteur pour obtenir une section de passage suffisante pour les canaux vapeur pour éviter des problèmes potentiels de pertes de charges.

Selon une option, les projections sont formées sous forme de nervures circulaires. Ceci peut être utilisé dans le cas où l'évaporateur se présente sous une forme de disque.

Selon une option, les projections sont formées sous forme de plot conique ou de plot pyramidal. L'efficacité surfacique peut être encore améliorée et suivant les méthodes de fabrication retenues, le prix de revient de la plaque de réception des calories revêtue peut rester raisonnable.

Selon une option, l'épaisseur **E2** de la mèche primaire est constante et de préférence comprise entre 1 et 8 mm. Une telle mèche primaire simple est un matériel disponible et peu coûteux. Selon une option, le sommet des projections est au contact de la mèche primaire sur une surface inférieure à 20 % de la surface utile de la mèche primaire.

Par ailleurs, l'invention vise également un système de transfert thermique comprenant un évaporateur tel que décrit ci-dessus, un condenseur, des conduites fluides avec soit un pompage par gravité à savoir une configuration thermosiphon (incluant les configurations dites « pool boiling ») soit un pompage uniquement capillaire ou en combinaison avec un jet, soit encore un évaporateur alimenté par une pompe mécanique.

D'autres aspects, buts et avantages de l'invention apparaîtront à la lecture de la description suivante d'un mode de réalisation de l'invention, donné à titre d'exemple non limitatif. L'invention sera également mieux comprise en regard des dessins joints sur lesquels :
- la figure 1 est une vue générale schématique d'un système de transfert thermique incluant un évaporateur selon l'invention,
- la figure 2 est une vue en coupe transversale partielle d'un évaporateur selon un premier mode de réalisation, selon un plan de coupe II-II visible à la figure 1,
- la figure 3 représente une vue schématique partielle en perspective de l'évaporateur,
- la figure 4 représente plus en détail une portion de la coupe transversale illustrant une projection et son revêtement poreux,
- la figure 5 représente un second mode de réalisation de type évaporateur cylindrique (au lieu de plan),
- la figure 6 représente la répartition du flux de vaporisation le long du flanc des projections revêtues de la couche fine de matériau poreux,
- la figure 7 représente le flux de chaleur à l'intérieur de la projection ainsi que le flux d'approvisionnement de liquide le long de la couche fine,
- la figure 8 illustre l'agencement des canaux vapeur dans une coupe horizontale selon un plan de coupe VIII-VIII visible à la figure 2,
- la figure 9 est une vue en coupe horizontale schématique d'un évaporateur à plots qui représente une autre variante de réalisation.
- la figure 10 illustre deux variantes de réalisation concernant la configuration de la couche fine de matériau poreux.

Sur les différentes figures, les mêmes références désignent des éléments identiques ou similaires. Pour des raisons de clarté de l'exposé, certaines dimensions ne sont pas représentées à l'échelle.

La figure 1 montre un système de transfert thermique comprenant un évaporateur **7** comprenant organe de réception **1** qui permet d'évacuer un flux de calories **Qin** reçues par l'évaporateur 7 depuis un composant dissipatif ('source chaude') en direction d'un condenseur **COND** pouvant recevoir ces calories et les évacuer **Qout** vers une 'source froide' (air ambiant, eau tiède ou froide, panneau radiatif, etc....).

Une conduite vapeur **8** permet d'acheminer la vapeur produite dans l'évaporateur vers le condenseur. Une conduite liquide **9** permet de ramener le liquide condensé dans le condenseur vers l'évaporateur **7.** Le condenseur et les conduites sont supposées connus en soi et ne seront pas décrites ici plus en détail. L'évaporateur, le condenseur et les conduites forment une boucle de transfert thermique, qui fonctionne soit en utilisant la gravité (thermosiphon) soit en utilisant un pompage par capillarité, solution qui fonctionne à la fois sur terre et en configuration d'apesanteur ou contre un champ d'accélération (gravité, mouvement d'un véhicule) soit encore un pompage assisté par une pompe mécanique.

Dans l'exemple illustré à la figure 1, il est représenté un réservoir **RES** qui sert de vase d'expansion au liquide (dilatation thermique du liquide et variation du volume de vapeur en dehors du réservoir); dans le cas où ce réservoir est présent comme élément séparé on parle d'une boucle dite *'CPL'* (Capillary Pumped Loop). Selon une autre configuration, la fonction réservoir est prévue à l'intérieur de l'évaporateur et dans ce cas on parle d'une boucle dite *'LHP'* (Loop Heat Pipe'). Dans le cas d'une configuration « thermosiphon » la présence du réservoir n'est pas nécessaire.

Le fonctionnement de la boucle en général, avec notamment la conduite vapeur, la conduite liquide et le condenseur est connu en soi, il ne sera pas détaillé dans la suite. Dans la suite, la description sera centrée sur l'évaporateur et sa structure interne.

L'évaporateur **7** comprend un organe de réception des calories repéré **1;** dans le premier exemple illustré, il s'agit d'une plaque **1** à laquelle est adossée un élément à refroidir (non représenté) qui apporte un flux de calories repérée **Qin.** Cette plaque est munie d'une structure particulière du côté intérieur à l'évaporateur, ceci sera détaillé plus loin.

L'évaporateur **7** en question est un évaporateur de type capillaire, c'est-à-dire qu'il contient une mèche, autrement dit une masse poreuse, qui aspire par capillarité du liquide qui se trouve dans un compartiment liquide **5** en communication avec la conduite liquide **9** et le réservoir d'expansion **RES.**

Il faut noter que, si on se place d'un point de vue plus large que celui de l'évaporateur, le terme « *organe* de *transfert* » **1** pourrait être utilisé à la place du terme « organe de réception ». Dans la suite, le terme « organe de réception » pourra aussi être remplacé dans certains cas par le terme « plaque chaude » ou « plaque de réception ».

Structurellement, l'évaporateur **7** comprend la plaque chaude **1** susmentionnée, une structure capillaire qui sera détaillée plus loin, le compartiment liquide **5** susmentionné et un carter-couvercle qui permet d'assembler le tout et de délimiter un espace intérieur étanche de l'évaporateur qui contient hermétiquement le fluide de travail.

Plus précisément, la structure capillaire comprend une mèche primaire repérée **2** complétée par une structure de revêtement capillaire qui forme une couche mince de matériau poreux (repère 3) dont il sera question plus en détails ci-après.

Selon un premier mode de réalisation illustré en particulier aux figures 2 à 4, la plaque chaude, autrement dit l'organe de réception **1** des calories, comprend une base **10** qui s'étend selon un plan **YZ** selon **2** directions **Y,Z** perpendiculaires à l'axe de profondeur noté **X**, et une pluralité de projections **11**, chacune s'étendant à partir de la base **10** jusqu'à un sommet **12**, avec des flancs latéraux repérés **13**.

Avantageusement, la taille (la dimension) de chacune desdites projections **11** décroît avec l'éloignement par rapport à la base. Autrement dit, au moins une dimension de la projection **11** décroît au fur et à mesure que l'on s'éloignait de la base **10.** Autrement dit dans la pratique, les flancs latéraux **13** ne sont pas parallèles entre eux.

Plus précisément, si on considère la section de la projection dans le plan XY (Figs 2 et 4), celle-ci présente une forme trapézoïdale avec une base large de dimension notée **W** et un sommet étroit de dimension notée **D3.** La base et le sommet sont parallèles, ici parallèles à l'axe **Y,** et les flancs latéraux **13** de la projection s'étendent en oblique avec un angle **β** par rapport à la base.

En regardant la section, on peut aussi appeler cette projection **11** une « dent ».

Dans l'exemple illustré, il y a une symétrie de la forme trapézoïdale, plus précisément avec une forme de trapèze isocèle symétrique, avec **D3** < 0,2 **W.**

On peut aussi qualifier cette forme de tronconique avec un demi-angle d'ouverture au sommet noté **α.** On choisit de préférence **α** < 45°, ou dit autrement **β** > 45°.

De préférence, on pourra choisir pour demi-angle d'ouverture au sommet **α** compris entre 5° et 30°.

Selon un exemple de réalisation particulier, le petit côté **D3** aura une taille < 0,3 mm.

Comme visible à la figure 3, les projections s'étendent à section constante le long de la direction **Z.** Ainsi, entre lesdites projections, sont formés des espaces vides, formés comme des rainures **4** et aussi appelés dans le présent contexte « canaux de vaporisation » **4** ou « canaux vapeur ».

Avantageusement, on prévoit que les projections **11** soient adjacentes les unes aux autres, chaque projections voisines étant séparées par un canal vapeur **4** ; on remarque donc un motif à répétition le long de l'axe **Y** avec un pas (*pitch en anglais)* correspondant à la dimension **W** qui n'est autre que la largeur de la projection **11** à sa base.

La hauteur des canaux de vaporisation est repérée **H2.** Dans cet exemple, les projections sont formées sous forme de nervures rectilignes de section trapézoïdale et **W** représente le pas/pitch de répétition pris le long de l'axe **Y.**

La mèche primaire, repérée **2,** est formée comme une couche épaisse de matériau poreux ; dans l'exemple illustré, l'épaisseur **E2** de cette couche est constante sur toute la surface de l'évaporateur ce qui permet d'utiliser un produit standard bon marché. On peut choisir typiquement pour l'épaisseur **E2** de cette mèche primaire une valeur comprise entre 1 et 8 mm, de préférence comprise entre 2 mm et 5 mm.

La mèche primaire **2** présente une face frontale **20** faisant face à la plaque de réception **1,** et une face arrière **25** au contact du liquide **5.** Optionnellement, la mèche primaire plane peut être complétée par des parois internes **28** ce qui forme une structure rigide permettant de renforcer la tenue mécanique de l'évaporateur. Ces parois internes peuvent être poreuses ou non-poreuses suivant les besoins éventuels de fonctions de distribution de liquide par capillarité.

Il n'est pas exclu d'avoir une mèche primaire d'épaisseur non constante, comme il sera vu plus loin.

Pour cette mèche primaire **2,** on choisit de préférence un matériau plutôt mauvais conducteur thermique comme le nickel, l'inox ou le téflon. D'une manière générale on choisira de préférence un matériau ayant une conductivité thermique inférieure à 70 W/mK, de préférence inférieure à 20 W/mK.

Avantageusement selon l'invention, les flancs **13** des projections sont revêtus d'une couche fine **3** de matériau poreux.

Par couche fine, il faut comprendre généralement une couche d'épaisseur inférieure à 1 mm.

On désigne par plan d'interface **P** un plan parallèle à YZ adjacent au sommet **12** des projections, et qui dans l'état assemblé de l'évaporateur, coïncide aussi avec la face frontale **20** de la mèche primaire.

On note que les flancs **13** des projections munis de leur revêtement délimitent avec la face frontale **20** de la mèche primaire la section de passage des canaux de vapeur **4.**

Pour en revenir à la couche fine **3** de matériau poreux, selon le premier exemple de réalisation, notamment illustré à la figure 4, son épaisseur n'est pas constante sur les flancs **13** des projections et varie de préférence le long des flancs en s'éloignant de la mèche primaire ; la partie la plus épaisse **31** est disposée au contact de la mèche primaire, au niveau d'une interface **23** placée dans le plan **P** au voisinage du sommet de chaque projection **12,** et l'épaisseur **EC** de ladite couche fine diminue en s'éloignant de la mèche primaire, jusqu'au voisinage du fond **41** de la rainure où la portion d'extrémité de la couche fine repérée **32** présente une épaisseur quasiment nulle.

Avantageusement, l'épaisseur **EC** de la couche fine est partout inférieure à 0,5 mm.

Selon une autre possibilité, on peut choisir pour limite supérieure d'épaisseur **EC** une valeur inférieure à 0,2 x **W.**

Dans une configuration théorique préférée, en partant de l'interface **23** au contact de la mèche primaire **2,** on définit un axe **L** le long du flanc **13** de la projection, l'épaisseur **EC** vaut **EC1** à l'abscisse **L1** et diminue lorsque on se déplace selon **L** vers le du fond **41** de la rainure, où l'épaisseur **EC3** est quasi nulle ou à tout le moins notablement plus fine que la partie **EC1,** en passant par des épaisseurs intermédiaires **EC2.**

À noter que sur les différentes figures, le fond de la rainure **41** est considéré comme « ponctuel ». En réalité, du fait des contraires d'usinage et/ou pour faciliter la création de la couche fine **3,** il peut exister une zone non couverte par la couche fine **3** dont la dimension est comparable à **D3.**

La couche fine 3 est idéalement obtenue à partir d'un matériau bon conducteur thermique, relativement au matériau constituant la mèche primaire **2,** comme le **cuivre,** l'aluminium ou le nickel, ayant une conductivité thermique supérieure à 180 W/mK et de préférence supérieure à 380 W/mK.

Selon un aspect avantageux, le diamètre des pores de la couche fine est inférieur au diamètre des pores de la mèche primaire ; ce qui permet d'approvisionner le liquide depuis la mèche primaire et favoriser la libération de la vapeur en surface de la couche fine.

La base **10** de l'organe de réception présente une épaisseur **H1**, typiquement comprise entre 0,5 mm et 5 mm.

On remarque que le sommet **12** des projections est au contact de la mèche primaire dans un plan **P** sur une surface (D3xZ2) inférieure **à 20 %** de la surface utile de la mèche primaire.

Comme visible à la figure 3, le sommet de la projection **12** et la mèche primaire sont continûment au contact l'un de l'autre le long de la direction **Z2** ; autrement dit, il n'y a pas d'interruption de contact entre le sommet des projections et la face inférieure de la mèche primaire.

Pour ce qui est de la surface de contact entre la mèche primaire et la couche fine, de chaque côté de la section, on a une largeur notée **D1** avec $D 1 = EC 1 / cos \left(α\right) .$

La surface totale contactée entre la mèche primaire et la plaque de réception revêtue est donc représentée D2 : $D 2 = D 1 + D 3 + D 1$

On note que **D2** s'étend typiquement sur 10% à 50% de la largeur de base W. Il n'est pas exclu de monter jusqu'à 80% dans le cas où l'assemblage de la mèche primaire sur l'ensemble des dents est réalisé avec des congés de raccordement (Fig. 10 partie droite). Cette configuration est intéressante dans le cas d'un besoin de tenue mécanique importante ou d'un drainage accru du liquide diphasique.

Par ailleurs, **D3** < 0,3 mm.

Par ailleurs, il possible d'avoir D3 = 0, voire un non contact entre la dent et la mèche primaire, à condition d'avoir une épaisseur de couche fine **3** entre le sommet et la mèche primaire **2.** Cette configuration permettrait d'augmenter l'effet d'isolation thermique de la zone de transfert liquide entre la mèche primaire et la couche fine.

Les Figures 6 et 7 présentent le fonctionnement de la surface de vaporisation à section progressive (c'est-à-dire la couche fine **3** de matériau poreux). L'épaisseur de cette projection **11** étant importante, son efficacité en tant qu'ailette est proche de 1 et sa résistance thermique est au moins un ordre de grandeur inférieure à celle due à la vaporisation à travers la couche fine **3.** Ce qui revient, en première approximation, à considérer que la température de la projection-ailette trapézoïdale varie peu.

La résistance thermique de la couche fine, saturée ou partiellement saturée de liquide, est inversement proportionnelle à son épaisseur qui varie, à titre d'exemple de façon linéaire entre **EC1** et **EC3** (Fig.4). En conséquence, le débit vaporisé localement dans la couche **3** suit une courbe **61** comme celle illustrée à la Figure 6.

Le débit local (exprimé en W/cm²) est extrêmement important à l'endroit de plus faible épaisseur **EC3** c'est-à-dire à la base de la dent trapézoïdale **11.** Du fait de la géométrie proposée, la densité de flux de chaleur décroit au fur et à mesure que l'on se rapproche de la zone de contact **23** avec la mèche primaire. Dans l'exemple illustré qui correspond également à la Figure 4, au niveau du sommet **12** de projection, la densité de flux de chaleur est divisée par 20 par rapport au flux pariétal, alors que sur les évaporateurs à projection droite ou bien à rainure réentrante de l'art antérieur, dépourvue de couche fine **3,** le flux de chaleur est multiplié par un facteur supérieur à 1.

On évite, ou on limite très fortement, ainsi un phénomène d'ébullition à l'interface entre le sommet 12 des projections et la mèche primaire 2. Grâce à ces dispositions, on obtient une interface d'évaporation capable de traiter un flux thermique supérieur à 50 Watts/cm² en moyenne sur la surface externe de l'évaporateur.

On atteint avantageusement des coefficients d'échange thermique de l'ordre de 30 000 W/(m²K) ou supérieur (référence : surface de contact de la plaque de réception).

Les inventeurs ont pu constater des puissances thermiques transférées par unité de surface (de la plaque de réception) au-delà de 110 W/cm².

Sur la Figure 7, on voit que la couche fine permet de transférer un débit important de liquide, très supérieur à la quantité de liquide vaporisé au niveau du sommet 12 de la dent; le taux de transfert de liquide dans la couche fine est illustré sur la courbe **62 ;** cette courbe 62 représente le ratio QLid(h) / QLiq(L1).

L'abscisse de la Figure 7 est la hauteur normalisée, c'est-à-dire le ratio **h/H2.** H est une variable représentant la hauteur par rapport à la base. **H2** est la hauteur totale de la projection.

Le flux conductif **QT(h)** dans le corps de la dent **11**, par rapport à la hauteur normalisée, suit la courbe repérée **63.** ; cette courbe **63** représente le ratio QT(h) / QT(0) ou exprimé QT(h) / QT(L2) si on considère que l'abscisse L2 correspond à la base de la projection.

On note que la majorité de la puissance thermique transite par la partie inférieure de la dent et par la portion la moins épaisse **32** de la couche fine **3.**

Cette proportion et les variations naturelles de l'épaisseur de la couche fine **3** lors de la fabrication ainsi que la présence de défauts peuvent faire varier ces profils. La perméabilité et la distribution des pores de la couche fine **3** sont adaptées en conséquence pour permettre la vaporisation au plus près de la base **10** afin de limiter la vaporisation dans la mèche primaire. De même il est possible de faire varier l'épaisseur de la couche fine de façon non linéaire pour améliorer les propriétés hydrauliques et/ou thermiques. La variation linéaire n'est qu'un cas illustratif et simplifié de la présente invention.

On remarque que la couche fine peut présenter, soit du fait des imperfections de fabrication, soit intentionnellement, une double porosité, à savoir des premières zones avec des pores plus grands comparés à d'autres zones ou les pores sont plus petits ; dans le même esprit, il n'est pas exclu qu'il y ait des discontinuités dans la couche fine **3** c'est-à-dire des rainures ou des zones isolées dépourvues de couche fine **3** sur le flanc latéral **13** de la projection **11.**

Par ailleurs, on remarque que s'agissant de l'assemblage de l'évaporateur, la section trapézoïdale proposée permet une transmission robuste des efforts mécaniques, en particulier en compression (assemblage des modules de puissance par vissage).

Selon un autre mode de réalisation représenté à la figure 5, la disposition générale de l'évaporateur est cylindrique. La base **10** est un cylindre recevant le flux **Qin,** toutefois on applique des dispositions similaires à celles déjà décrites, mutatis mutandis, pour les projections **11,** les rainures **4** et la couche fine **3.** La mèche primaire **2** se présente comme un manchon tubulaire. Le compartiment liquide **5** est formé par la zone centrale de l'espace intérieur cylindrique. Le fonctionnement au niveau de l'interface de vaporisation et les avantages conférés par la couche fine ne sont pas décrits en détail, ils sont tout à fait similaires à ce qui a été décrit précédemment.

En référence à la figure 8, chacune des rainures ou chaque canal de vaporisation 4 est raccordée fluidiquement (en phase vapeur ou liquide) à un canal collecteur **40,** lui-même relié à la sortie de l'évaporateur (repère **Vap_Out)** qui est raccordée à la canalisation vapeur **8** externe.

Selon un autre exemple de réalisation représenté à la figure 9, selon un plan de coupe analogue à celui de la figure 8, les projections **11** sont agencées sous forme de plot conique ou de plot pyramidal. Les canaux vapeur **4** sont alors formés par les intervalles entre les plots. Selon une option avantageuse, l'épaisseur décroissante à partir du sommet des plots confère les avantages en termes d'efficacité déjà décrite précédemment.

Selon un autre exemple de réalisation non représenté aux figures, les projections peuvent être formées sous forme de nervures circulaires, dans le cas d'un évaporateur en forme de galette ou de disque.

Sur la figure 10, sont représentés deux variantes, une sur la partie gauche de la figure (10-L) une autre sur la partie droite de la figure (10-R).

Sur la partie droite, selon un autre exemple de réalisation, l'épaisseur **EC** de la couche fine est quasi constante. D'une manière générale, dans cette configuration, on choisira une épaisseur **EC** de la couche fine comprise entre 0,1 mm et 0,8 mm. Le fonctionnement et l'efficacité d'une telle configuration sont tout à fait satisfaisants sans toutefois égaler ceux de la couche fine à épaisseur décroissante tel que décrit ci-dessus. Dans une région proche du fond de la rainure (repère 33), l'épaisseur de la couche fine diminue rapidement jusqu'à 0, en d'autres termes le fond de rainure n'est pas revêtu de matériau la plaque de base est nue.

Dans la partie au contact avec la mèche primaire, il peut être prévu une zone de congé **39** comme illustré par une zone représentée en pointillé, ce qui permet d'augmenter la surface de contact avec la mèche primaire. En effet on voit que la distance notée **D1'** est substantiellement supérieure à la distance notée **D1.**

Sur la partie gauche **10L,** selon un autre exemple de réalisation, l'épaisseur **EC** de la couche fine est constante, y compris en zone basse **34** et au fond de la rainure **35.** En poursuivant vers la gauche, on trouve la portion **36** de la même épaisseur qui recouvre le flanc de la dent suivante.

Une solution possible pour former une telle couche fine d'épaisseur constante (FIG. 10, coté 'L') est d'utiliser un treillis **38** sous forme d'une feuille métallique à matrice unidirectionnelle. Le treillis est conformé sur les projections y compris sur leurs flancs et se retrouve en contact intime avec l'organe de réception 1.

Pour ce processus d'assemblage particulier, le contact avec la zone basse 34 peut présenter une cavité de section globalement triangulaire.

Concernant le procédé de fabrication, et de façon non exhaustive, la préparation de la mèche primaire **2** consiste à découper une nappe de poreux d'épaisseur choisie aux bonnes dimensions, longueur et largeur. Pour l'organe de réception 1, on part d'une plaque de cuivre (ou de Nickel, d'inox ou d'aluminium) d'épaisseur **H1+H2** puis on procède à la formation des rainures et des projections par enlèvement de matière, soit par électro-érosion soit par usinage conventionnel ou encore par extrudage, emboutissage ou par matriçage.

Puis on forme la couche fine **3** à épaisseur non uniforme (premier mode de réalisation), par exemple, par projection de plasma atmosphérique ou par fabrication additive (impression 3D) ou par pose d'un treillis comme illustré plus haut. Un assemblage par diffusion permet de lier les deux surfaces poreuses au niveau du plan de contact **P.**

Un assemblage par contact sous compression est une autre option possible.

Il faut aussi remarquer que la couche fine **3** pourrait aussi recouvrir le sommet **12** de la dent avant assemblage de la mèche primaire **2.**

## Revendications

1. Évaporateur à capillaire pour système de transfert thermique, l'évaporateur comprenant :
- un organe de réception (1) des calories comprenant une base (10) et une pluralité de projections (11), chaque projection s'étendant à partir de la base jusqu'à un sommet (12), et dont la taille décroît avec l'éloignement par rapport à la base, chaque projection ayant des flancs latéraux (13),
- une mèche primaire (2) en premier matériau poreux et présentant une face frontale (20) adjacente au sommet des projections, les flancs latéraux des projections délimitant avec la mèche primaire des espaces vides formant des canaux de vapeur (4),
**caractérisé en ce que** les flancs latéraux (13) des projections sont revêtus d'une couche fine (3) de matériau poreux, fait d'un second matériau différent du premier matériau.

2. Évaporateur selon la revendication 1, dans lequel la couche fine (3) présente une épaisseur substantiellement uniforme.

3. Évaporateur selon la revendication 1, dans lequel la couche fine (3) présente une épaisseur non uniforme, la partie la plus épaisse (31) de la couche fine étant disposée au contact de la mèche primaire au voisinage du sommet de chaque projection, et l'épaisseur (EC) de ladite couche fine diminuant en s'éloignant de la mèche primaire.

4. Évaporateur selon l'une des revendications 1 à 3, dans lequel les projections sont formées sous forme de nervures rectilignes de section trapézoïdale.

5. Évaporateur selon la revendication 4, dans lequel les projections sont adjacentes les unes aux autres et chaque canal de vapeur présente une section généralement triangulaire avec la pointe dirigée vers la base de l'organe de réception.

6. Évaporateur selon la revendication 5, dans lequel la section est formée comme un trapèze isocèle symétrique, avec une base **W** et un petit côté **D3** tel que D3 < 0,2 W, et le petit côté **D3** a une taille < 0,3 mm.

7. Évaporateur selon l'une des revendications 4 à 6, dans lequel le demi-angle d'ouverture au sommet **α** est inférieur à 45° et est de préférence compris entre 5° et 30°.

8. Évaporateur selon l'une des revendications 1 à 7, dans lequel la mèche primaire (2) est obtenue à partir d'un premier matériau mauvais conducteur thermique, comme la céramique, l'inox ou le téflon.

9. Évaporateur selon l'une des revendications 1 à 8, dans lequel la couche fine (3) est obtenue à partir d'un second matériau bon conducteur thermique, comme le cuivre, l'aluminium ou le nickel.

10. Évaporateur selon l'une des revendications 1 à 9, dans lequel le diamètre des pores de la couche fine (3) est inférieur au diamètre des pores de la mèche primaire (2).

11. **Système** de transfert thermique comprenant un évaporateur selon l'une des revendications précédentes, un condenseur, des conduites fluides avec soit un pompage par gravité à savoir une configuration thermosiphon, soit un pompage uniquement capillaire ou en combinaison avec un jet ou un pompage mécanique.

## Patentansprüche

1. Kapillarverdampfer für ein Wärmeübertragungssystem, wobei der Verdampfer Folgendes umfasst:
- ein Organ (1) zur Aufnahme von Kalorien, umfassend eine Basis (10) und eine Vielzahl von Vorsprüngen (11), wobei sich jeder Vorsprung von der Basis bis zu einem Scheitel (12) erstreckt und wobei seine Größe mit der Entfernung von der Basis abnimmt, wobei jeder Vorsprung Seitenflanken (13) aufweist,
- einen primären Docht (2) aus einem ersten porösen Material, der eine Vorderseite (20) aufweist, die an den Scheitel der Vorsprünge angrenzt, wobei die Seitenflanken der Vorsprünge mit dem primären Docht Hohlräume begrenzen, die Dampfkanäle (4) bilden,
**dadurch gekennzeichnet, dass** die Seitenflanken (13) der Vorsprünge mit einer dünnen Schicht (3) aus porösem Material beschichtet sind, das aus einem zweiten Material besteht, das sich von dem ersten Material unterscheidet.

2. Verdampfer nach Anspruch 1, wobei die dünne Schicht (3) eine im Wesentlichen gleichmäßige Dicke aufweist.

3. Verdampfer nach Anspruch 1, wobei die dünne Schicht (3) eine ungleichmäßige Dicke aufweist, wobei der dickste Teil (31) der dünnen Schicht in der Nähe des Scheitels jedes Vorsprungs in Kontakt mit dem primären Docht angeordnet ist und die Dicke (EC) der dünnen Schicht mit zunehmendem Abstand vom primären Docht abnimmt.

4. Verdampfer nach einem der Ansprüche 1 bis 3, wobei die Vorsprünge in Form von geradlinigen Rippen mit trapezförmigem Querschnitt ausgebildet sind.

5. Verdampfer nach Anspruch 4, wobei die Vorsprünge aneinander angrenzen und jeder Dampfkanal einen im Allgemeinen dreieckigen Querschnitt aufweist, wobei die Spitze zur Basis des Aufnahmeorgans gerichtet ist.

6. Verdampfer nach Anspruch 5, wobei der Querschnitt als symmetrisches gleichschenkeliges Trapez mit einer Basis W und einer Schmalseite D3 ausgebildet ist, sodass D3 < 0,2 W, und wobei die Schmalseite D3 eine Größe < 0,3 mm aufweist.

7. Verdampfer nach einem der Ansprüche 4 bis 6, wobei der halbe Öffnungswinkel am Scheitel α kleiner als 45° ist und vorzugsweise zwischen 5° und 30° liegt.

8. Verdampfer nach einem der Ansprüche 1 bis 7, wobei der primäre Docht (2) aus einem ersten, schlecht wärmeleitenden Material wie Keramik, Edelstahl oder Teflon hergestellt ist.

9. Verdampfer nach einem der Ansprüche 1 bis 8, wobei die dünne Schicht (3) aus einem zweiten, gut wärmeleitenden Material wie Kupfer, Aluminium oder Nickel hergestellt ist.

10. Verdampfer nach einem der Ansprüche 1 bis 9, wobei der Durchmesser der Poren der dünnen Schicht (3) kleiner als der Durchmesser der Poren des primären Dochts (2) ist.

11. Wärmeübertragungssystem, umfassend einen Verdampfer nach einem der vorhergehenden Ansprüche, einen Kondensator, Fluidleitungen entweder mit Schwerkraftpumpung, d.h. einer Thermosiphon-Konfiguration, oder mit einer Pumpung, die nur auf Kapillarwirkung beruht oder mit einem Strahl oder einer mechanischen Pumpung kombiniert ist.

## Claims

1. A capillary evaporator for a heat transfer system, the evaporator comprising:
- a heat energy receiving member (1) comprising a base (10) and a plurality of projections (11), each projection extending from the base to a top (12), and whose size decreases with the distance from the base, each projection having lateral flanks (13),
- a primary wick (2) made of a first porous material and having a front face (20) adjacent to the top of the projections, the lateral flanks of the projections delimiting with the primary wick empty spaces forming vapour channels (4),
**characterised in that** the lateral flanks (13) of the projections are coated with a thin layer (3) of porous material, made of a second material different from the first material.

2. The evaporator according to claim 1, wherein the thin layer (3) has a substantially uniform thickness.

3. The evaporator according to claim 1, wherein the thin layer (3) has a non-uniform thickness, the thickest part (31) of the thin layer being disposed in contact with the primary wick near the top of each projection, and the thickness (EC) of said thin layer decreasing away from the primary wick.

4. The evaporator according to one of claims 1 to 3, wherein the projections are formed in the shape of rectilinear ribs of trapezoidal section.

5. The evaporator according to claim 4, wherein the projections are adjacent to each other and each vapour channel has a generally triangular section with the tip directed towards the base of the receiving member.

6. The evaporator according to claim 5, wherein the section is formed as a symmetrical isosceles trapezoid, with a base W and a short side D3 such that D3 < 0.2 W, and the short side D3 has a size < 0.3 mm.

7. The evaporator according to one of claims 4 to 6, wherein the half-angle of opening at the top α is less than 45° and is preferably comprised between 5° and 30°.

8. The evaporator according to one of claims 1 to 7, wherein the primary wick (2) is obtained from a first material that is a poor heat conductor, such as ceramic, stainless steel or Teflon.

9. The evaporator according to one of claims 1 to 8, wherein the thin layer (3) is obtained from a second material that is a good heat conductor, such as copper, aluminium or nickel.

10. The evaporator according to one of claims 1 to 9, wherein the diameter of the pores of the thin layer (3) is smaller than the diameter of the pores of the primary wick (2).

11. A heat transfer system comprising an evaporator according to one of the preceding claims, a condenser, fluid pipes with either gravity pumping, namely a thermosiphon configuration, or capillary pumping only or in combination with a jet or mechanical pumping.
